# EUROPÄISCHE PATENTANMELDUNG

(11) **EP 0 577 935 A1**
(43) Veröffentlichungstag der Anmeldung: **12.01.1994**
(21) Anmeldenummer: 93106327.5
(22) Anmeldetag: 20.04.1993
(51) Int. Cl.: F04C 2/356

(54) **Pumpe**

(30) Priorität: 09.07.1992 DE 4222429
(71) Anmelder: PKL Verpackungssysteme GmbH, 52441 Linnich (DE)
(72) Erfinder: Marrié, Stephane, W-5102 Würselen (DE)
(74) Vertreter: Cohausz & Florack Patentanwälte

(57) **Zusammenfassung**

Bei einer Pumpe mit einem Gehäuse (1), mindestens je einem Einlaß und Auslaß, einem Pumpkanal (3) mit Ansaugraum, einem Förderbereich, einem Auslaßraum, einem eine angetriebene Nabe aufweisenden Rotor und Dichtelementen (8,9) zur Abdichtung von Ansaugraum und Auslaßraum gegenüber Gehäuse (1) und Rotor, wobei der Rotor ein auf seiner Außenumfangsfläche zylindrisches, im Pumpkanal (3) umlaufendes Pumpelement (6) mit sich radial von der Nabe nach außen erstreckenden wellenförmigen Begrenzungsflächen (7) aufweist, wird der Verschleiß an den Dichtelementen (8,9) minimiert, ohne auf die günstigen Lichteigenschaften verzichten zu müssen, in dem die Dichtelemente (8, 9) wenigstens in den an das Pumpelement (6) angrenzenden Bereichen rotierende Körper (10) aufweisen.

## Beschreibung

Die vorliegende Erfindung betrifft eine Pumpe mit einem Gehäuse, mindestens je einem Einlaß und Auslaß, einem Pumpkanal mit Ansaugraum, einem Förderbereich, einem Auslaßraum, einem eine angetriebene Nabe aufweisenden Rotor und Dichtelementen zur Abdichtung von Ansaugraum und Auslaßraum gegenüber Gehäuse und Rotor, wobei der Rotor ein auf seiner Außenumfangsfläche zylindrisches, im Pumpkanal umlaufendes Pumpelement mit sich radial von der Nabe nach außen erstreckenden wellenförmigen Begrenzungsflächen aufweist.

Eine solche Pumpe ist aus der DE 34 18 708 A1 seit längerem bekannt. Diese bekannte Pumpe weist einen in einem Pumpkanal gelegenen angetriebenen Rotor auf, der mit einem abstehenden kragenförmigen Pumpelement versehen ist, welches radial von einer Nabe nach außen wellenförmige Begrenzungsflächen aufweist, welche zylindrisch begrenzt sind und passend im zylindrischen Förderbereich laufen und deren höchste Stellen an den Pumpkanalstirnflächen dichtend anliegend entlanglaufen Zur Abdichtung zwischen Einlaß und Auslaß der Pumpe sind auf die Begrenzungsflächen des Pumpelemente gedrückte, der Wellenbewegung folgende Dichtelemente vorgesehen. Eine solche bekannte Pumpe ist in Fig. 3 in einer aufgebrochenen Schrägansicht mit Blick in den Auslaßraum dargestellt. Im einzelnen besteht die bekannte Pumpe 100 aus einem Gehäuse 101, einem Einlaß 102 und einem nicht dargestellten Auslaß, welcher im aufgebrochenen Bereich der Pumpe 100 angeordnet ist. Unterhalb des Einlasses 102 befindet sich ein Ansaugraum, der mit einem Pumpkanal 103 in Verbindung steht, welcher den eigentlichen Förderbereich bildet. Der Pumpkanal 103 endet in einem zur besseren Darstellung aufgebrochenen Auslaßraum 104.

Ferner umfaßt die bekannte Pumpe 100 einen mit einer angetriebenen Nabe 105 versehenen Rotor. Der nicht näher bezeichnete Rotor weist ein auf seiner Außenumfangsfläche zylindrisches, im Pumpkanal 103 umlaufendes Pumpelement 106 auf, welches über radial von der Nabe 105 sich nach außen erstreckende wellenförmige Begrenzungsflächen 107 verfügt. Zur Abdichtung von Ansaugraum und Auslaßraum 104 gegenüber dem Gehäuse 101 und dem von der Nabe 105 und dem Pumpelement 106 gebildeten Rotor sind Dichtelemente 108, 109 vorgesehen, welche auf die Begrenzungsflächen 107 des Pumpelements 106 gedrückt werden und in axialer Richtung verschiebbar angeordnet sind, um dem rotierenden wellenförmigen Pumpelement 106 zu folgen. Die Dichtelemente 108 und 109 sind dazu in einer Führung linear gleitend angeordnet. Die Andrückkraft kann dabei auf verschiedene Art und Weise erfolgen, z.B. durch eine nicht dargestellte, die beiden Dichtelemente 108 und 109 miteinander verbindende federnde Klammer, wie im einzelnen in der DE 34 18 708 A1 ausgeführt.

Obwohl sich diese bekannte Pumpe hinsichtlich ihrer Förderleistung und Fähigkeit, auch zuverlässig Dickstoffe fördern zu können, bewährt hat, kann jedoch ein relativ hoher Verschleiß an den Dichtelementen im Bereich deren Berührungslinie mit dem Pumpelement nicht vermieden werden. Dieser Verschleiß wird durch die auf die Dichtelemente ausgeübte Andrückkraft in Richtung auf das Pumpelement noch erhöht.

Der vorliegenden Erfindung liegt daher die Aufgabe zugrunde, die eingangs genannte und zuvor näher beschriebene Pumpe so auszugestalten und weiterzubilden, daß der Verschleiß an den Dichtelementen minimiert wird, ohne auf die günstigen Dichteigenschaften verzichten zu müssen.

Bei der erfindungsgemäßen Pumpe ist die vorgenannte Aufgabe dadurch gelöst, daß die Dichtelemente wenigstens in den an das Pumpelement angrenzenden Bereichen rotierende Körper aufweisen. Durch die erfindungsgemäße Ausgestaltung wird erreicht, daß die Gleitreibung zwischen Dichtelementen und Pumpelement verhindert wird, indem dort angeordnete rotierende Körper auf der Begrenzungsfläche des Pumpelements abrollen.

In weiterer Ausgestaltung der Erfindung ist vorgesehen, daß die rotierenden Körper als konische Körper ausgebildet sind. Hierdurch wird eine exakte Rollreibung im gesamten Berührungsbereich zwischen Dichtelementen und Pumpelement zuverlässig gewährleistet. Auf diese Weise wird sowohl der Verschleiß minimiert als auch die gesamte Oberfläche des Dichtelements gereinigt, was bei starr eingesetzten Dichtelementen nicht der Fall ist.

Besonders zweckmäßig ist es, wenn nach einer weiteren Lehre der Erfindung die rotierenden Körper jeweils in einer ihrer Form angepaßten Lagerschale drehbar gelagert sind. Besonders vorteilhaft ist es, wenn hierbei die Lagerschalen die rotierenden Körper auf der dem Pumpelement abgewandten Seite umgreifen und gemeinsam mit den rotierenden Körpern die Dichtelemente bilden. Auf diese Weise kann auf eine aufwendige Lagerung der rotierenden Körper verzichtet werden, da diese sich innerhalb der Lagerschalen zwar drehen können, aber sonst jedoch ortsfest angeordnet sind.

Grundsätzlich ist es möglich, daß das Pumpelement parallel verlaufende Begrenzungsflächen aufweist, es ist jedoch auch denkbar, daß der Querschnitt des Pumpelementes trapezartig ausgebildet ist. Unabhängig von der jeweiligen Ausgestaltung des Pumpelementes wird eine 100%ige Rollreibung dadurch erreicht, daß die Konizität und/oder die Drehachse der rotierenden Körper der Geometrie des Pumpelements angepaßt ist/sind. Es ist klar, daß bei einem Pumpelement mit parallelen Begrenzungsflächen die Lagerachse der rotierenden Körper geneigt sein muß, wenn konische Körper verwendet werden.

Konstruktiv ist es besonders günstig, wenn alle Dichtelemente in Form eines einzigen Schiebers miteinander verbunden sind. In weiterer zweckmäßiger Ausgestaltung der Erfindung können dabei die rotierenden Körper und/oder die Lagerschalen innerhalb des Schiebers federbelastet an die Begrenzungsflächen des Pumpelementes angedrückt werden.

Im folgenden wird die Erfindung anhand von ein Ausführungsbeispiel der Erfindung darstellenden Zeichnungen näher erläutert. Im einzelnen zeigen:
- Fig. 1: eine erfindungsgemäße Pumpe im Teilschnitt,
- Fig. 2: ein Pumpelement der erfindungsgemäßen Pumpe im Zusammenwirken mit zur Abdichtung von Ansaug- und Auslaßraum vorgesehenen Dichtelementen in perspektivischer Darstellung und
- Fig. 3: eine bekannte Pumpe in teilweise aufgebrochener perspektivischer Darstellung.

Im dargestellten und insoweit bevorzugten Ausführungsbeispiel ist eine Pumpe mit einem Gehäuse 1 und einem Pumpkanal 3 dargestellt, in welchem ein sich radial von einer Nabe 5 nach außen erstreckendes Pumpelement 6 mit über den Umfang betrachtet wellenförmig verlaufenden Begrenzungsflächen 7 drehbar gelagert ist. Aus Fig. 1 geht ferner hervor, daß der Förderbereich zylinderförmig ausgebildet ist und daß die Außenumfangsfläche des Pumpelements 6 an der Umfangsfläche des Pumpkanals 3 sowie die "Wellenberge und -täler" der Begrenzungsflächen 7 an den Pumpenkanalstirnflächen dichtend anliegen.

Zur Abdichtung zwischen dem nicht dargestellten Einlaß und Auslaß der Pumpe sind auf die Begrenzungsflächen 7 des Pumpelements 6 gepreßte, der "Wellenbewegung" folgende Dichtelemente 8 und 9 vorgesehen.

Erfindungsgemäß weisen die Dichtelemente 8, 9 in den an das Pumpelement 6 angrenzenden Bereichen rotierende Körper 10 auf. Im dargestellten Ausführungsbeispiel sind die rotierenden Körper 10 als konische Körper ausgebildet. Die Lagerung der rotierenden Körper 10 erfolgt in jeweils deren Form angepaßten Lagerschalen 11. Zur besseren Verdeutlichung ist in Fig. 1 die linke Lagerschale 11 im Schnitt dargestellt. Dabei umgreifen die Lagerschalen 11 die rotierenden Körper 10 auf der dem Pumpelement 6 abgewandten Seite und bilden gemeinsam mit den rotierenden Körpern 10 die Dichtelemente 8 und 9. Um eine optimale Rollreibung zwischen den Begrenzungsflächen 7 des Pumpelements 6 und den rotierenden Körpern 10 zu erreichen, ist die Konizität und/oder die Drehachse der rotierenden Körper 10 der Geometrie des Pumpelements 6 angepaßt. Nicht dargestellt ist, daß auch das Pumpelement 6 einen trapezartigen Querschnitt aufweisen kann, so daß die Begrenzungsflächen 7 nicht mehr parallel verlaufen.

Zur besseren Darstellung sind in Fig. 2 das Pumpelement 6 und die Dichtelemente 8 und 9 einzeln in perspektivischer Darstellung dargestellt. Aus dieser Figur geht deutlich die Lagerung der rotierenden Körper 10 in den Lagerschalen 11 hervor. Besonders zweckmäßig ist es, daß die Dichtelemente 8, 9 in Form eines einzigen Schiebers 12 miteinander verbunden sind. Dieser Schieber 12 ist dann in seiner Gesamtheit in axialer Richtung (bezogen auf die Pumpenwelle) verschiebbar im Pumpengehäuse 1 angeordnet. Um eine optimale Abdichtung zu erreichen, können die rotierenden Körper 10 und/oder die Lagerschalen 11 innerhalb des Schiebers 12 federbelastet an die Begrenzungsflächen 7 des Pumpelementes 6 angedrückt werden.

Wenn - wie im Ausführungsbeispiel dargestellt - konische Körper 10 zur Abdichtung verwendet werden, sind die die konischen Körper 10 aufnehmenden Lagerschalen 11 so ausgebildet, daß zur Abdichtung oberhalb und unterhalb des konischen Körpers entsprechende Dichtbereiche 13 mit keilförmigem Querschnitt vorhanden sind, um eine zuverlässige Abdichtung zur Nabe 5 bzw. zum äußeren Umfang des Pumpkanals 3 hin zu gewährleisten.

### Bezugszeichenliste

- 1: Gehäuse
- 3: Pumpkanal
- 5: Nabe
- 6: Pumpelement
- 7: Begrenzungsfläche
- 8: Dichtelement
- 9: Dichtelement
- 10: Körper
- 11: Lagerschale
- 12: Schieber
- 13: Dichtbereich
- 100: Pumpe
- 101: Gehäuse
- 102: Einlaß
- 103: Pumpkanal
- 104: Auslaßraum
- 105: Nabe
- 106: Pumpelement
- 107: Begrenzungsfläche
- 108: Dichtelement
- 109: Dichtelement

## Patentansprüche

1. Pumpe mit einem Gehäuse, mindestens je einem Einlaß und Auslaß, einem Pumpkanal mit Ansaugraum, einem Förderbereich, einem Auslaßraum, einem eine angetriebene Nabe aufweisenden Rotor und Dichtelementen zur Abdichtung von Ansaugraum und Auslaßraum gegenüber Gehäuse und Rotor, wobei der Rotor ein auf seiner Außenumfangsfläche zylindrisches, im Pumpkanal umlaufendes Pumpelement mit sich radial von der Nabe nach außen erstreckenden wellenförmigen Begrenzungsflächen aufweist, **dadurch gekennzeichnet,** daß die Dichtelemente (8, 9) wenigstens in den an das Pumpelement (6) angrenzenden Bereichen rotierende Körper (10) aufweisen.

2. Pumpe nach Anspruch 1, **dadurch gekennzeichnet,** daß die rotierenden Körper (10) als konische Körper ausgebildet sind.

3. Pumpe nach Anspruch 1 oder 2, **dadurch gekennzeichnet,** daß die rotierenden Körper (10) jeweils in einer ihrer Form angepaßten Lagerschale (11) drehbar gelagert sind.

4. Pumpe nach Anspruch 3, **dadurch** **gekennzeichnet,** daß die Lagerschalen (11) die rotierenden Körper (10) auf der dem Pumpelement (6) abgewandten Seite umgreifen und gemeinsam mit den rotierenden Körpern (10) die Dichtelemente 8, 9) bilden.

5. Pumpe nach einem der Ansprüche 2 bis 4, **dadurch gekennzeichnet,** daß die Konizität und/oder die Drehachse der rotierenden Körper (10) der Geometrie des Pumpelements (6) angepaßt ist/sind.

6. Pumpe nach einem der Ansprüche 1 bis 5, **dadurch gekennzeichnet,** daß alle Dichtelemente (8, 9) in Form eines einzigen Schiebers (12) miteinander verbunden sind.

7. Pumpe nach Anspruch 6, **dadurch gekennzeichnet,** daß die rotierenden Körper (10) und/oder die Lagerschalen (11) innerhalb des Schiebers (12) federbelastet an die Begrenzungsflächen (7) des Pumpelementes (6) angedrückt werden.
